# EUROPÄISCHE PATENTSCHRIFT

(11) **EP 2 189 559 B1**
(45) Veröffentlichungstag und Bekanntmachung des Hinweises auf die Patenterteilung: **25.05.2011**
(21) Anmeldenummer: 08020370.6
(22) Anmeldetag: 22.11.2008
(51) Int. Cl.: D02H 3/00

(54) **Musterkettenschärmaschine**
Sample warper
Ourdissoir d'échantillonnage

(43) Veröffentlichungstag der Anmeldung: 26.05.2010
(73) Patentinhaber: Karl Mayer Textilmaschinenfabrik GmbH, 63179 Obertshausen (DE)
(72) Erfinder: Fuhr, Martin, 63486 Bruchköbel (DE); Maletschek, Friedrich, 63762 Grossostheim (DE)
(74) Vertreter: Knoblauch, Andreas

(56) Entgegenhaltungen:
- EP-A- 1 136 602
- DE-A1-102005 050 362

## Beschreibung

Die Erfindung betrifft eine Musterkettenschärmaschine mit einer Schärtrommel, mindestens einem um den Umfang der Schärtrommel bewegbaren Fadenführer und einem Drehgatter mit mehreren Spulenaufsteckungen, wobei dem Drehgatter benachbart eine Bestückungseinrichtung angeordnet ist, die eine Handhabe aufweist, die bis zu mindestens einer Spulenaufsteckung bewegbar ist.

Eine derartige Musterkettenschärmaschine ist beispielsweise aus EP 1 136 602 A1 bekannt. Dort ist eine Musterkettenschärmaschine offenbart, die eine Schärtrommel mit bewegbaren Fadenführern und ein Drehgatter mit mehreren Spulenhalterungen aufweist. Neben dem Drehgatter ist ein Spulenmagazin angeordnet, wobei mit Hilfe einer nicht näher dargestellten Bestückungseinrichtung, die eine Roboterhand aufweisen kann, Spulen vom Spulenmagazin in das Drehgatter überführt werden können.

Eine Musterkettenschärmaschine dient dazu, eine Musterkette oder eine kurze Produktionskette herzustellen. Zur Herstellung steht die Schärtrommel in der Regel still. Der oder die Fadenführer rotieren dabei um den Umfang der Schärtrommel und legen dabei Fäden auf Transportbändern ab, die sich von den Fadenführern weg bewegen. Die Fäden werden dabei von Spulen abgezogen, die in den Spulenaufsteckungen am Drehgatter angeordnet sind.

Mit einem Drehgatter ist es möglich, mehrere Fäden gleichzeitig für die Produktion der Kette zu verwenden. Da die Anzahl der Spulenaufsteckungen auf dem Drehgatter aber begrenzt ist, sind die Gestaltungsmöglichkeiten bei der Kette begrenzt. Man kann lediglich so viele unterschiedliche Fäden verwenden, wie Spulenaufsteckungen im Drehgatter zur Verfügung stehen. Wenn man eine größere Musterungsvielfalt erreichen möchte, muss im Verlaufe der Herstellung der Kette die Musterkettenschärmaschine still gesetzt und eine Spule ausgetauscht werden, um den gewünschten Faden mit in die Kette einbauen zu können. Dies setzt die Produktivität herab. Ähnliche Probleme ergeben sich dann, wenn die auf einer Spule vorhandene Fadenmenge für die Länge dieses Fadens in der Kette nicht ausreicht. Auch in diesem Fall ergeben sich Unterbrechungen der Produktion, was zu einer geringen Produktivität führt.

Der Erfindung liegt die Aufgabe zugrunde, eine Musterkettenschärmaschine mit einer hohen Produktivität bereitzustellen.

Diese Aufgabe wird bei einer Musterkettenschärmaschine der eingangs genannten Art dadurch gelöst, dass die Handhabe zwei Spulenhalter aufweist.

Mit der Bestückungseinrichtung, mit anderen Worten einem Bestückungsroboter, ist es nun möglich, die Zeiten, die zum Wechseln einer Spule notwendig sind, ganz erheblich zu vermindern. Die Bestückungseinrichtung kann nämlich unmittelbar nach dem Stopp der Musterkettenschärmaschine in Betrieb genommen werden, ohne dass man warten muss, bis eine Bedienungsperson die Musterkettenschärmaschine erreicht und den Spulenwechsel vornimmt. Die im Drehgatter angeordneten Spulen haben teilweise eine erhebliche Masse von in der Regel weit über 10 kg. Durch die Verwendung einer Bestückungseinrichtung entlastet man die Bedienungsperson. Dementsprechend ist das Risiko von Fehlern vermindert. Bei jedem Fehler müsste die Musterkettenschärmaschine erneut gestoppt werden. Wenn man Fehler vermeidet, werden die Stillstandszeiten vermindert und dadurch die Produktivität erhöht. Da die Handhabe zwei Spulenhalter aufweist, kann man eine Handhabe dafür verwenden, eine leere oder nicht mehr benötigte Spule aus dem Drehgatter zu entnehmen, und die andere Handhabe, um die volle oder neue Spule in die Spulenaufsteckung des Drehgatters einzusetzen. Dies hält Handhabungszeiten kurz, weil die Handhabe im Grunde pro Spulenwechsel nur einmal in Richtung auf die Wechselposition verfahren werden muss.

Vorzugsweise sind das Drehgatter und die Bestückungseinrichtung mit einer gemeinsamen Steuereinrichtung verbunden, wobei die Steuereinrichtung das Drehgatter zu einem Spulenwechsel in Abhängigkeit von einer neu zu bestückenden Spulenaufsteckung positioniert. Die Steuereinrichtung bekommt also eine Information darüber, welche Spulenaufsteckung mit einer neuen oder anderen Spule versorgt werden muss und steuert in Abhängigkeit von dieser Information die Bestückungseinrichtung. Die Information darüber, welche Spulenaufsteckung neu oder anders bestückt werden muss, gewinnt die Steuereinrichtung aus dem Programm, das die zu erfolgende Kette definiert. Dementsprechend ist für die Bedienung der Bestückungseinrichtung nur wenig zusätzliche Information notwendig, die von einem Bediener leicht in die Steuereinrichtung eingegeben werden kann.

Hierbei ist bevorzugt, dass das Drehgatter eine für alle Spulenaufsteckungen einer Gruppe gemeinsame Wechselposition aufweist. Mit dieser Ausgestaltung lässt sich der Aufbau der Bestückungseinrichtung stark vereinfachen. Die Bestückungseinrichtung muss nur in der Lage sein, diese Wechselposition zu erreichen und die dort befindliche Spule zu entnehmen und die entsprechende Spulenaufsteckung mit einer anderen Spule zu versehen. Wenn eine andere Spulenaufsteckung für den Spulenwechsel ansteht, dann dreht die Steuereinrichtung das Drehgatter einfach so, dass diese Spulenaufsteckung sich in der Wechselposition befindet. Die Bestückungseinrichtung muss dann wiederum nur diese Wechselposition erreichen, um auch für die andere Spulenaufsteckung den Spulenwechsel vornehmen zu können.

Hierbei ist besonders bevorzugt, dass die Spulenhalter abwechselnd in dieselbe Position verlagerbar sind. Dies lässt sich beispielsweise dadurch realisieren, dass die beiden Spulenhalter an den Enden eines zweiarmigen Hebels angeordnet sind, der um eine in der Mitte angeordnete Achse verschwenkt werden kann. In diesem Fall ist nur eine Bewegung der Handhabe in die Wechselposition notwendig. Ein Spulenhalter kann dann die auszutauschende Spule in der Spulenaufsteckung ergreifen. Wenn die Handhabe dann gedreht wird, wird die eine Spule gegen die andere Spule ausgetauscht, ohne dass eine weitere Verlagerung der Handhabe erforderlich ist.

Vorzugsweise weist die Bestückungseinrichtung einen ersten Antrieb, mit dem die Handhabe in eine erste Richtung parallel zu einer Rotationsachse des Drehgatters bewegbar ist, und einen zweiten Antrieb auf, mit dem die Handhabe senkrecht zur ersten Richtung bewegbar ist. Man kommt also mit zwei Antrieben aus, um die Handhabe in die gewünschte Position zum Wechseln der Spulen zu verlagern. Dies hält den Aufwand klein, den man für den Aufbau der Bestückungseinrichtung treiben muss. Auch die Steuerung wird relativ einfach, weil man lineare Bewegungen mit geringem Aufwand steuern kann.

Vorzugsweise ist ein Spulenmagazin an einer der Schärtrommel abgewandten Stirnseite des Drehgatters angeordnet. Wenn das Spulenmagazin sozusagen in der Verlängerung der Drehachse des Drehgatters angeordnet ist, dann reicht es aus, die Handhabe der Bestückungseinrichtung in diese Richtung zu verfahren, um eine neue Spule aus dem Spulenmagazin abholen bzw. eine alte oder gebrauchte Spule dort ablegen zu können. Auch diese Ausgestaltung vereinfacht den Aufbau der Bestückungseinrichtung.

Hierbei ist bevorzugt, dass im Spulenmagazin Spulen mit der gleichen Achsausrichtung wie im Drehgatter angeordnet sind. Die Spulen können dann ohne Änderung ihrer Ausrichtung im Raum oder gegebenenfalls mit einer einfachen Drehung um 180° zwischen dem Spulenmagazin und dem Drehgatter transportiert werden. Auch dies hält den Steuerungsaufwand klein.

Vorzugsweise weist das Spulenmagazin eine Spulenfördereinrichtung auf. Die Spulenfördereinrichtung ist beispielsweise so vorgesehen, dass sie im Magazin befindliche Spulen in eine Richtung quer zur Rotationsachse des Drehgatters verlagern kann. In diesem Fall muss die Handhabe praktisch nur parallel zur Drehachse verfahrbar sein, um die Spulen aus dem Spulenmagazin entnehmen zu können. Wenn das Spulenmagazin mehrere übereinander angeordnete "Etagen" oder Spulengruppen aufweist, dann ist allenfalls noch eine Verlagerung der Handhabe in vertikaler Richtung erforderlich. Im Übrigen reicht aber die Bewegungsmöglichkeit der Handhabe senkrecht zur ersten Richtung aus, um sämtliche Spulen ergreifen zu können, die im Spulenmagazin angeordnet sind.

Vorzugsweise weist die Bestückungseinrichtung einen Fadenknoter auf. Die Bestückungseinrichtung ist also nicht nur in der Lage, einen Spulenwechsel durch Austausch der Spulen vorzunehmen, sondern sie ist auch in der Lage, den auf der neuen Spule befindlichen Faden an den von der alten Spule abgetrennten Faden anzuknoten. Den Fadenknoter kann man auch verwenden, um bei einem Fadenbruch einzugreifen.

Die Erfindung wird im Folgenden anhand eines bevorzugten Ausführungsbeispiels in Verbindung mit der Zeichnung beschrieben. Hierin zeigt die
- einzige Figur:: eine schematische Draufsicht auf einen Ausschnitt einer Musterkettenschärma- schine.

Eine Musterkettenschärmaschine 1 weist eine nur zum Teil dargestellte Schärtrommel 2 auf, die beim Erzeugen der Musterkette still steht. Vor einer Stirnseite der Schärtrommel 2 ist ein Drehgatter 3 angeordnet, in dem mehrere Spulen 4 in zwei Gruppen entlang einer Rotationsachse 5 des Drehgatters 3 hintereinander angeordnet sind. Ein Antrieb 6 dient dazu, das Drehgatter 3 im Betrieb um die Achse 5 zu drehen.

Zwischen dem Drehgatter 3 und der Schärtrommel 2 sind Fadenführer 7 angeordnet, wobei jeder Spule 4 ein Fadenführer 7 zugeordnet ist. Die Fadenführer 7 sind drehfest mit dem Drehgatter 3 verbunden und rotieren synchron mit dem Drehgatter 3. Jeder Fadenführer 7 zieht einen Faden 8 von der entsprechenden Spule 4 ab und legt ihn bei der Rotation um die Achse 5 um den Umfang der Schärtrommel 2 ab. Mit nicht näher dargestellten, aber an sich bekannten Förderbändern werden die einzelnen Windungen der Fäden 8 dann vom Drehgatter 3 weg transportiert.

Eine Spule 4 kann nur eine begrenzte Länge eines Fadens 8 aufnehmen. Wenn während eines Schärauftrags, d. h. während der Produktion einer Kette, der auf einer Spule 4 aufgewickelte Fadenvorrat verbraucht ist, dann muss die leere Spule 4 gegen eine volle Spule 4 ersetzt werden. Ein derartiger Ersatz einer Spule 4 ist auch dann erforderlich, wenn die im Drehgatter vorgesehene Anzahl von Spulen nicht ausreicht, um die für ein Muster in der Kette benötigte Anzahl von Fäden zur Verfügung zu stellen.

Um diesen Austausch von Spulen 4 vornehmen zu können, ist eine Bestückungseinrichtung 9 vorgesehen. Die Bestückungseinrichtung 9 weist eine Handhabe 10 mit zwei Armen 11, 12 auf, die um eine Achse 13 in Richtung eines Pfeiles 24 verschwenkbar ist. An jedem Arm 11, 12 kann eine Spule 4a, 4b befestigt werden.

Die Bestückungseinrichtung 9 weist eine erste Bahn 14 auf, auf der die Handhabe 10 parallel zur Achse 5 in eine erste Richtung verlagerbar ist. Ein für die Verlagerung notwendiger Antrieb ist vorhanden, aber aus Gründen der Übersicht nicht dargestellt. So kann die Handhabe beispielsweise aus der mit durchgezogenen Linien dargestellten Position in eine mit gestrichelten Linien dargestellte Position verfahren werden, in der sie sich neben dem Drehgatter 3 befindet.

Die Handhabe 10 ist allerdings nicht direkt auf der ersten Bahn 14 angeordnet, sondern über eine zweite Bahn 15, die senkrecht zur Richtung der Fahrbahn 14 verlagerbar ist. Dadurch ist es möglich, die Handhabe 10 aus einem Bereich außerhalb des Drehgatters 3 in einen Bereich innerhalb des Drehgatters 3 zu verlagern, so dass die Spulen 4a, 4b zu einer Spulenaufnahme 16 innerhalb des Drehgatters 3 verlagert werden kann.

Zum Austausch einer Spule 4 wird das Drehgatter 3 zunächst so gedreht, dass sich die entsprechende Spulenaufsteckung, auf der die auszuwechselnde Spule 4 angeordnet ist, neben der Bestückungseinrichtung 9, genauer gesagt neben der ersten Bahn 14 befindet. Dies kann durch eine nicht näher dargestellte Steuereinrichtung eingestellt werden, die sowohl das Drehgatter 3 als auch die Bestückungseinrichtung 9 steuert. Die Handhabe 10 fährt dann auf der ersten Bahn 14 bis zu der entsprechenden Spulenaufsteckung und dann mit Hilfe der zweiten Bahn 15 so, dass der eine Arm 11 die auszutauschende Spule 4a ergreifen kann. Wenn er sie ergriffen hat, dann wird die Handhabe um die Achse 13 gedreht, so dass die volle Spule 4b in die Spulenaufsteckung 16 eingesetzt werden kann.

In Verlängerung der Achse 5, d. h. gegenüber der Stirnseite des Drehgatters 3, die der Schärtrommel 2 abgewandt ist, ist ein Spulenmagazin 17 angeordnet, in dem sich mehrere Spulen 4c befinden. Das Spulenmagazin 17 weist eine Spulenfördereinrichtung 18 auf, die eine Spule 4c aus dem Spulenmagazin 17 ergreift und in eine Position 4d verlagern kann, in der sie von der Handhabe 10 der Bestückungseinrichtung 9 ergriffen werden kann. In dieser Position 4d kann auch eine verbrauchte Spule abgelegt werden, die aus dem Spulengatter 3 entnommen worden ist.

Vor dem Austausch einer Spule fährt also die Handhabe 10 an das der Position 4d benachbarte Ende der ersten Bahn 14 und nimmt dort eine frische Spule auf. Danach kann der oben geschilderte Spulenwechsel erfolgen.

Die Bestückungseinrichtung 9 weist auch einen Fadenknoter 19 auf, mit dem der Faden 8 der in der Spulenaufsteckung 16 ausgetauschten Spule mit dem Anfang des Fadens einer neuen Spule verknotet werden kann. Der Fadenknoter 19 kann auch bei einem Fadenbruch oder dergleichen verwendet werden.

## Patentansprüche

1. Musterkettenschärmaschine (1) mit einer Schärtrommel (2), mindestens einem um den Umfang der Schärtrommel (2) bewegbaren Fadenführer (7) und einem Drehgatter (3) mit mehreren Spulenaufsteckungen (16), wobei dem Drehgatter (3) benachbart eine Bestückungseinrichtung (9) angeordnet ist, die eine Handhabe (10) aufweist, die bis zu mindestens einer Spulenaufsteckung (16) bewegbar ist, **dadurch gekennzeichnet, dass** die Handhabe (10) zwei Spulenhalter (11, 12) aufweist.

2. Musterkettenschärmaschine nach Anspruch 1, **dadurch gekennzeichnet, dass** das Drehgatter (3) und die Bestückungseinrichtung (9) mit einer gemeinsamen Steuereinrichtung verbunden sind, wobei die Steuereinrichtung das Drehgatter (3) zu einem Spulenwechsel in Abhängigkeit von einer neu zu bestückenden Spulenaufsteckung (16) positioniert.

3. Musterkettenschärmaschine nach Anspruch 2, **dadurch gekennzeichnet, dass** das Drehgatter (3) eine für alle Spulenaufsteckungen (16) einer Gruppe gemeinsame Wechselposition aufweist.

4. Musterkettenschärmaschine nach Anspruch 1, **dadurch gekennzeichnet, dass** die Spulenhalter (11, 12) abwechselnd in die selbe Position verlagerbar sind.

5. Musterkettenschärmaschine nach einem der Ansprüche 1 bis 4, **dadurch gekennzeichnet, dass** die Bestückungseinrichtung (9) einen ersten Antrieb, mit dem die Handhabe (10) in eine erste Richtung parallel zu einer Rotationsachse (5) des Drehgatters (3) bewegbar ist, und einen zweiten Antrieb aufweist, mit dem die Handhabe (10) senkrecht zur ersten Richtung bewegbar ist.

6. Musterkettenschärmaschine nach einem der Ansprüche 1 bis 5, **dadurch gekennzeichnet, dass** ein Spulenmagazin (17) an einer der Schärtrommel (2) abgewandten Stirnseite des Drehgatters (3) angeordnet ist.

7. Musterkettenschärmaschine nach Anspruch 6, **dadurch gekennzeichnet, dass** im Spulenmagazin (17) Spulen (4c) mit der gleichen Achsausrichtung wie im Drehgatter (3) angeordnet sind.

8. Musterkettenschärmaschine nach Anspruch 6 oder 7, **dadurch gekennzeichnet, dass** das Spulenmagazin (17) eine Spulenfördereinrichtung (18) aufweist.

9. Musterkettenschärmaschine nach einem der Ansprüche 1 bis 8, **dadurch gekennzeichnet, dass** die Bestückungseinrichtung (9) einen Fadenknoter (19) aufweist.

## Claims

1. Sample warping machine (1) comprising a warping drum (2), at least one thread guide (7) movable around the circumference of the warping drum (2), and a rotating creel (3) having a plurality of bobbin mounting elements (16), wherein a loading device (9) is arranged adjacent to the rotating creel (3), said loading device (9) having a handle (10) which can be moved up to at least one bobbin mounting element (16), **characterized in that** the handle (10) has two bobbin holders (11, 12).

2. Sample warping machine according to Claim 1, **characterized in that** the rotating creel (3) and the loading device (9) are connected to a common control device, wherein the control device positions the rotating creel (3) for a bobbin change in relation to a bobbin mounting element (16) to be re-loaded.

3. Sample warping machine according to Claim 2, **characterized in that** the rotating creel (3) has a change position common to all the bobbin mounting elements (16) of a group.

4. Sample warping machine according to Claim 1, **characterized in that** the bobbin holders (11, 12) can be displaced alternately into the same position.

5. Sample warping machine according to one of Claims 1 to 4, **characterized in that** the loading device (9) has a first drive, with which the handle (10) can be moved in a first direction parallel to the rotation axis (5) of the rotating creel (3), and a second drive, with which the handle (10) can be moved perpendicularly to the first direction.

6. Sample warping machine according to one of Claims 1 to 5, **characterized in that** a bobbin magazine (17) is arranged on an end face of the rotating creel (3) remote from the warping drum (2).

7. Sample warping machine according to Claim 6, **characterized in that** bobbins (4c) are arranged in the bobbin magazine (17) with the same axial orientation as in the rotating creel (3).

8. Sample warping machine according to Claim 6 or 7, **characterized in that** the bobbin magazine (17) has a bobbin-conveying device (18).

9. Sample warping machine according to one of Claims 1 to 8, **characterized in that** the loading device (9) has a thread knotter (19).

## Revendications

1. Ourdissoir d'échantillonnage (1) comprenant un tambour d'ourdissage (2), au moins un guide-fil (7) déplaçable sur la périphérie du tambour d'ourdissage (2) et un cantre rotatif (3) comprenant plusieurs empilements de bobines (16), un dispositif de garnissage (9) étant disposé à côté du cantre rotatif (3), lequel présente une manette (10), cette dernière pouvant être déplacée jusqu'à au moins un empilement de bobines (16), **caractérisé en ce que** la manette (10) présente deux supports de bobines (11, 12).

2. Ourdissoir d'échantillonnage selon la revendication 1, **caractérisé en ce que** le cantre rotatif (3) et le dispositif de garnissage (9) sont connectés à un dispositif de commande commun, le dispositif de commande positionnant le cantre rotatif (3) en vue d'un changement de bobine en fonction d'un empilement de bobines (16) devant être garni à nouveau.

3. Ourdissoir d'échantillonnage selon la revendication 2, **caractérisé en ce que** le cantre rotatif (3) présente une position de changement commune pour tous les empilements de bobines (16) d'un groupe.

4. Ourdissoir d'échantillonnage selon la revendication 1, **caractérisé en ce que** les supports de bobines (11, 12) peuvent être décalés en alternance dans la même position.

5. Ourdissoir d'échantillonnage selon l'une quelconque des revendications 1 à 4, **caractérisé en ce que** le dispositif de garnissage (9) présente un premier entraînement, avec lequel la manette (10) peut être déplacée dans une première direction parallèle à un axe de rotation (5) du cantre rotatif (3) et un deuxième entraînement, avec lequel la manette (10) peut être déplacée perpendiculairement à la première direction.

6. Ourdissoir d'échantillonnage selon l'une quelconque des revendications 1 à 5, **caractérisé en ce qu'**un magasin de bobines (17) est disposé sur un côté frontal du cantre rotatif (3) opposé au tambour d'ourdissage (2).

7. Ourdissoir d'échantillonnage selon la revendication 6, **caractérisé en ce que** des bobines (4c) ayant la même orientation axiale que dans le cantre rotatif (3) sont disposées dans le magasin de bobines (17).

8. Ourdissoir d'échantillonnage selon la revendication 6 ou 7, **caractérisé en ce que** le magasin de bobines (17) présente un dispositif de transport de bobines (18).

9. Ourdissoir d'échantillonnage selon l'une quelconque des revendications 1 à 8, **caractérisé en ce que** le dispositif de garnissage (9) présente un dispositif à nouer les fils (19).
